# EUROPÄISCHE PATENTSCHRIFT

(11) **EP 0 386 389 B1**
(45) Veröffentlichungstag und Bekanntmachung des Hinweises auf die Patenterteilung: **01.12.1993**
(21) Anmeldenummer: 89810192.8
(22) Anmeldetag: 10.03.1989
(51) Int. Cl.: F41A 17/46, F41A 19/33

(54) **Abzugsicherung an einer Schusswaffe**
Trigger safety for a firearm
Dispositif de sûreté pour la détente d'une arme à feu

(43) Veröffentlichungstag der Anmeldung: 12.09.1990
(73) Patentinhaber: Schweizerische Eidgenossenschaft, w + f Bern, CH-3014 Bern (CH)
(72) Erfinder: Schaffner, Kurt, CH-3048 Worblaufen (CH)
(74) Vertreter: Steiner, Martin

(56) Entgegenhaltungen:
- CH-A- 14 263
- FR-A- 347 528
- US-A- 1 451 443
- US-A- 1 803 349
- US-A- 2 050 539
- US-A- 2 374 378

## Beschreibung

Die vorliegende Erfindung betrifft eine Abzugsicherung an einer Schusswaffe, insbesondere einem schweren Maschinengewehr, mit einem schwenkbaren Abzughebel und einem drehbaren Feuerwahl-Führungsrohr. Eine Waffe dieser Art ist beispielsweise das MG 64 Kaliber 12,7 mm der Schweizer Armee Typ M2(HB,QCB).50cal MG bzw. US-A-2 050 539. Diese Waffe besitzt an der Hinterseite zwischen zwei Handgriffen einen Abzughebel und einen Fanggelenkauslöser. Durch Betätigung des Abzughebels können einzelne Schüsse abgegeben werden, während bei gleichzeitiger Betätigung des Abzughebels und des Fanggelenkauslösers Seriefeuer geschossen werden kann. Auf einem vom Abzugkasten nach hinten ragenden Pufferzylinder ist ein Führungsrohr mit einer Niederhaltefeder drehbar gelagert. Durch Drehung dieses Führungsrohrs kann dessen Niederhaltefeder über den Fanggelenkauslöser geschwenkt und dieser damit dauernd in Seriefeuerstellung gehalten werden. Für beliebige Stellungen des Führungsrohres, bzw. der darauf befestigten Niederhaltefeder, kann der Abzughebel frei betätigt werden. Es ist also keine Sicherung möglich, was dazu führt, dass gelegentlich ungewollt einzelne Schüsse oder gar Schusserien abgefeuert werden, wenn der Abzughebel zufällig betätigt wird.

Bei einer ähnlichen Waffe gemäss US-A-1 803 349 mit einem Pufferzylinder, jedoch ohne drehbares Führungsrohr, ist im Abzugkasten ein in Querrichtung wahlweise in eine Sicherungsstellung und aus derselben in eine Feuerstellung verschiebbarer Sicherungsbolzen vorgesehen, der in seiner Sicherungsstellung den schwenkbaren Abzughebel sperrt.

Ziel vorliegender Erfindung ist es, für Waffen der erstgenannten Art, eine Abzugsicherung zu schaffen, die auch an bestehenden Waffen leicht angebracht werden kann. Dieses Ziel wird dadurch erreicht, dass auf dem Führungsrohr ein zwischen einer Feuerstellung und einer Sicherungsstellung axial einstellbarer Sperrteil vorgesehen ist, der sich in seiner Sicherungsstellung im Schwenkweg des Abzughebels befindet. Es wird damit möglich, die Waffe zu sichern und jede ungewollte Schussabgabe zu vermeiden.

Weitere Einzelheiten und Vorteile der erfindungsgemässen Abzugsicherung ergeben sich aus der folgenden Beschreibung eines Ausführungsbeispiels.
- Fig. 1: zeigt eine Seitenansicht des hinteren Waffenendes mit der Abzugsicherung,
- Fig. 2: zeigt eine Rückansicht der Waffe und der Abzugsicherung,
- Fig. 3: zeigt einen Längsschnitt durch die Abzugsicherung nach Linie III-III in Fig. 4 und
- Fig. 4: zeigt einen Querschnitt durch Abzugsicherung nach Linie IV-IV in Fig. 3.

Die Figuren 1 und 2 zeigen das hintere Waffenende mit dem Abzugkasten 1, in welchem ein gabelförmiger Abzughebel 2 und ein Fanggelenkauslöser 3 mit Betätigungsplatte 3a um eine gemeinsame Achse 4 schwenkbar angeordnet sind. Die Teile 2 und 3 sind zwischen zwei Handgriffen 5 angeordnet. Während man die Waffe an den Griffen hält, kann man den Abzughebel 2 und den Fanggelenkauslöser 3 unabhängig voneinander aus einer in Figuren 1 und 2 dargestellten oberen Ruhestellung nach unten schwenken. Wird nur der Abzughebel 2 nach unten geschwenkt, erfolgt bei jeder Schwenkbewegung die Abgabe eines Einzelschusses. Wird zugleich auch der Fanggelenkauslöser 3 nach unten verschwenkt, kann Seriefeuer geschossen werden, solange der Abzughebel 2 niedergedrückt ist. Auf dem vom Abzugkasten 1 nach hinten ragenden Pufferzylinder 6 ist ein Feuerwahl-Führungsrohr 7 drehbar aufgesetzt, mit dessen vorderem Ende eine Niederhaltefeder 8 vernietet ist. Durch eine Radialbohrung des Führungsrohres 7 greift ein durch eine mit dem Führungsrohr vernieteten Feder 9 belasteter Positionierungsnocken 10 in eine Positionierungsnut 11, die sich um etwa 180° längs des Umfangs des Pufferzylinders 6 erstreckt. Wenn sich der Positionierungsnocken 10 in der in den Figuren dargestellten Lage befindet, liegt das freie Ende der Niederhaltefeder 8 unten, d.h. diametral gegenüber dem Abzughebel 2 und dem Fanggelenkauslöser 3. Die Führungshülse 7 mit der Niederhaltefeder 8 kann jedoch um etwa 180° im Gegenuhrzeigersinn aus der dargestellten Lage gedreht werden, womit die Niederhaltefeder 8 in den Bereich des Fanggelenkauslösers 3 geschwenkt werden kann. Bei niedergedrücktem Fanggelenkauslöser kann hierbei die Niederhaltefeder 8 über den Zwischenteil 3b des Fanggelenkauslösers geschwenkt und damit der Fanggelenkauslöser in seiner unteren Seriefeuerstellung festgehalten werden. Bei jeder Betätigung des Abzughebels wird somit automatisch Seriefeuer geschossen.

Die oben beschriebenen Konstruktionsteile entsprechen denjenigen des bestehenden, oben erwähnten Maschinengewehrs. Es ergibt sich aus der bisherigen Beschreibung, dass keinerlei Sicherung vorgesehen war, d.h. eine Betätigung des Abzughebels 2 und/oder des Fanggelenkauslösers 3 kann jederzeit auch unbeabsichtigt erfolgen, was zur unbeabsichtigten Schussabgabe führen kann. Um dieser Gefahr zu begegnen, ist nun erfindungsgemäss eine Sicherung vorgesehen. Zu diesem Zweck ist auf die Führungshülse 7 ein Sicherungsring 12 aufgesetzt, der an zwei Seiten ebene Anfräsungen 12a aufweist. Bei der dargestellten Lage des Führungsrohrs 7 stehen die Flächen 12a senkrecht, d.h. etwa parallel zu einer Axial-Vertikalebene, in welcher auch etwa das freie Ende der Niederhaltefeder 8 liegt. Nach der oben erwähnten Drehung des Führungsrohrs 7, der Niederhaltefeder 8 und des damit unverdrehbar verbundenen Sicherungsrings 12 um etwa 180° zum Niederhalten des Fanggelenkauslösers 3 liegen die Flächen 12a wiederum vertikal, d.h. parallel zu den Griffen 5 derart, dass der Sicherungsring das Festhalten der Waffe an den Griffen 5 nicht behindert. Wie soeben erwähnt, ist der Sicherungsring 12 mittels eines Keils 13 unverdrehbar mit der Führungshülse 7 verbunden. Der Sicherungsring 12 ist jedoch auf der Führungshülse 7 axial verschiebbar und zwar um einen Weg, welcher durch eine Anschlagschraube 14 begrenzt ist, die in eine Anfräsung 15 des Führungsrohrs 7 eingreift. Die axialen Endlagen des Sicherungsrings 12 sind zusätzlich festgelegt durch federbelastete Rastkugeln 16, die in vordere Rastbohrungen 17 oder hintere Rastbohrungen 18 eingreifen können. In der Zeichnung ist der Sicherungsring 12 in seiner vorderen Endlage gezeichnet, in welcher er in die Schwenkbahn des Abzughebels 2 eingreift und damit ein Niederdrücken desselben zum Auslösen eines Einzelschusses oder von Seriefeuer verhindert. Bei dieser Stellung des Sicherungsrings 12 ist somit die Waffe gesichert. Zur Entsicherung kann der Sicherungsring 12 ohne erheblichen Kraftaufwand nach hinten in eine in Fig. 1 strichpunktiert angedeutete und durch Eingreifen der Rastkugeln 16 in die Rastbohrungen 18 bestimmte Endlage gebracht werden, in welcher er das Herabschwenken des Abzughebels 2 nicht mehr behindert. Die Waffe kann daher nun normal bedient werden.

Der federbelastete Positionierungsnocken 10, der in die Ringnut 11 des Pufferzylinders 6 eingreift, dient nicht nur der Begrenzung der etwa 180° betragenden Schwenkbewegung des Führungsrohrs 7 und des darauf aufgesetzten Sicherungsrings 12, sondern auch der Sicherung dieser Teile auf dem Pufferzylinder 6. Wird der Sicherungsring mit dem Führungsrohr 7 mit genügender Kraft nach hinten gezogen, kann der Positionierungsnocken 10 unter Ueberwindung des Druckes der Feder 9 aus der Nut 11 ausgerückt und dann der Sicherungsring mit dem Führungsrohr vom Pufferzylinder abgezogen werden. Es kann daher auch das entsprechende, nicht mit einem Sicherungsring 12 versehene Führungsrohr 7 einer bestehenden Waffe ohne weiteres vom Pufferzylinder 6 abgezogen und durch das oben beschriebene Aggregat mit Sicherungsring 12 ersetzt werden. Bestehende Waffen können somit ohne weiteres nachgerüstet werden.

## Patentansprüche

1. Abzugsicherung an einer Schusswaffe (1) mit einem schwenkbaren Abzughebel (2) und einem drehbaren Feuerwahl-Führungsrohr (7), dadurch gekennzeichnet, dass auf dem Führungsrohr (7) ein zwischen einer Feuerstellung und einer Sicherungsstellung axial einstellbarer Sperrteil (12) vorgesehen ist, der sich in seiner Sicherungsstellung im Schwenkweg des Abzugshebels (2) befindet.

2. Sicherung nach Anspruch 1, dadurch gekennzeichnet, dass das Führungsrohr (7) drehbar auf einen Pufferzylinder (6), aufsetzbar ist.

3. Sicherung nach Anspruch 2, dadurch gekennzeichnet, dass am Führungsrohr (7) ein federbelasteter Positionierungsnocken (10) angeordnet ist, der zum Eingriff in eine Ringnut (11) begrenzter Länge am Pufferzylinder (6) bestimmt ist und damit der axialen Positionierung und der Begrenzung der Drehbewegung des Führungsrohrs (7) dient.

4. Sicherung nach einem der Ansprüche 1 bis 3, dadurch gekennzeichnet, dass die beiden Stellungen des Sperrteils (12) durch axiale Anschläge (14, 15) und Rasten (16-18) bestimmt sind.

5. Sicherung nach einem der Ansprüche 2 bis 4, gekennzeichnet durch eine Drehsicherung (13) zwischen dem Führungsrohr (17) und dem Sperrteil (12).

6. Sicherung nach einem der Ansprüche 1 bis 5, dadurch gekennzeichnet, dass der Sperrteil als Sicherungsring (12) mit gegenüberliegenden, abgeflachten Seilen (12a) ausgebildet ist.

7. Sicherung nach Anspruch 6, dadurch gekennzeichnet, dass am Führungsrohr (7) eine Niederhaltefeder (8) für einen Fanggelenkauslöser (3) der Waffe (1) angebracht ist, wobei der Greifteil der Niederhaltefeder (8) etwa in einer parallel zu den abgeflachten Seiten (12a) des Sicherungsringes (12) liegenden Axialebene angeordnet ist und um etwa 180° aus einer wirksamen Stellung in eine Ruhestellung drehbar ist.

8. Sicherung nach Anspruch 6 oder 7, dadurch gekennzeichnet, dass der Sicherungsring (12) zwischen Handgriffen (5) der Waffe liegt.

## Claims

1. A trigger safety on a fire arm having a pivotable trigger (2) and a rotatable firing selection guiding tube (7), characterized in that there is provided on the guiding tube (7), between a firing position and a safety position a locking member (12) axially adjustable which in its safety position is located in the way of pivoting of the trigger (2).

2. A trigger safety according to claim 1, characterized in that the guiding tube (7) is rotatably mounted on a buffer cylinder (6).

3. A trigger safety according to claim 2, characterized in that the guiding tube (7) comprises a positioning pin (10) loaded by a spring which is intended to engage with an annular groove (11) of limited length of the puffer cylinder (6) and thus serving to the axial positioning and to the limitation of the mouvement of rotation of the guiding tube (7).

4. A trigger safety according to one of the claims 1 to 3, characterized in that both positions of the locking member (12) are determined by axial abutments (14, 15) and grooves (16, 18).

5. A trigger according to one of the claims 2 to 4, characterized by a safety of rotation (13) between the guiding tube (7) and the locking member (12).

6. A trigger safety acording to claim 6, characterized in that the locking member is conceived like a safety ring (12) with flats sides (12a) facing each other.

7. A trigger safety according to claim 6, characterized in that it is provided a hold-down spring (8) for a tumbler release (3) of the arm (1), the gripping part of the hold-down spring (8) being arranged in an axial plane parallel to the flats sides (12a) of the safety ring (12) and in that it is pivotable of about 180° between an activ position and a rest position.

8. A rigger safety according to claim 6 or 7, characterized in that the safety ring (12) is located between the handles (5) of the arm.

## Revendications

1. Sécurité de détente d'une arme à feu (1), avec un levier de détente pivotable (2) et un tube-guide de sélection du mode de feu tournant (7), caractérisée en ce qu'il est prévu sur le tube-guide (7), entre une position de feu et une position de sécurité, une pièce de blocage (12) ajustable axialement qui, dans sa position de sécurité, se trouve dans le chemin de pivotement du levier de détente (2).

2. Sécurité selon la revendication 1, caractérisée en ce que le tube-guide (7) est monté rotativement sur un cylindre d'amortissement (6).

3. Sécurité selon la revendication 2, caractérisée en ce qu'au tube-guide (7) est disposé un ergot de positionnement (10) chargé par un ressort qui est destiné à être en prise dans une gorge annulaire (11) de longueur limitée du cylindre d'amortissement (6) et servant ainsi au positionnement axial et à la limitation du mouvement tournant du tube-guide (7).

4. Sécurité selon l'une des revendications 1 à 3, caractérisée en ce que les deux positions de la pièce de blocage (12) sont déterminées par des butées (14, 15) et des encoches (16, 18) axiales.

5. Sécurité selon l'une des revendications 2 à 4, caractérisée par une sécurité de rotation (13) entre le tube-guide (7) et la pièce de blocage (12).

6. Sécurité selon la revendication 6, caractérisée en ce que la pièce de blocage est conçue comme anneau de sécurité (12) avec des côtés plats (12a) disposés l'un vis-à-vis de l'autre.

7. Sécurité selon la revendication 6, caractérisée en ce qu'il est prévu un ressort de maintien bas (8) pour un déclencheur articulé d'arrêt (3) de l'arme (1), la partie d'accrochage du ressort de maintien bas (8) étant disposée dans un plan axial parallèle aux côtés plats (12a) de l'anneau de sécurité (12) et en ce qu'elle est pivotble d'environ 180° entre une position active et une position de repos.

8. Sécurité selon la revendication 6 ou 7, caractérisée en ce que l'anneau de sécurité (12) se trouve entre les poignées (5) de l'arme.
